# EUROPÄISCHE PATENTSCHRIFT

(11) **EP 0 048 798 B1**
(45) Veröffentlichungstag und Bekanntmachung des Hinweises auf die Patenterteilung: **05.12.1984**
(21) Anmeldenummer: 81105256.2
(22) Anmeldetag: 07.07.1981
(51) Int. Cl.: A47C 3/26, A47C 3/36, A47C 4/26

(54) **Stuhl, insbesondere Gartenstuhl, mit neigungsverstellbarer Rückenlehne und höhenverstellbarem Sitz**
Chair, particularly garden chair, having a back-rest adjustable in inclination and a seat adjustable in height
Chaise, notamment chaise de jardin, à dossier réglable en inclinaison et à siège réglable en hauteur

(30) Priorität: 26.09.1980 DE 8025831 U
(43) Veröffentlichungstag der Anmeldung: 07.04.1982
(73) Patentinhaber: LOGA Möbel GmbH, D-8621 Untersiemau (DE)
(72) Erfinder: Lange, Jürgen, D-7031 Grafenau (DE); Härty, Alexander, D-8621 Untersiemau (DE)
(74) Vertreter: Oedekoven, Wolf-Dieter, Dipl.-Ing.

## Beschreibung

Die Erfindung bezieht sich auf einen Stuhl, insbesondere Gartenstuhl, mit neigungsverstellbarer Rückenlehne und höhenverstellbarem Sitz an einem Kreuzgestell mit zwei Stützstrebenpaaren, welche um eine zu der vorderen und der hinteren Sitzkante im wesentlichen parallele, mittlere Drehachse schwenkbar miteinander verbunden sind, wobei der Sitz im Bereich der vorderen Sitzkante an dem einen Stützstrebenpaar um eine zur mittleren Drehachse parallele, zweite Drehachse schwenkbar angelenkt und im Bereich der hinteren Sitzkante an dem anderen Stützstrebenpaar in dessen Längsrichtung beweglich geführt sowie in verschiedenen Abständen von der mittleren Drehachse festlegbar ist.

Derartige Stühle, insbesondere Gartenstühle, sind bekannt (FR-A 2 338 019). Dabei ist dasjenige Stützstrebenpaar des Kreuzgestells, mit welchem der Sitz im Bereich der hinteren Sitzkante zusammenwirkt, Teil der Rückenlehne des Stuhles und von zwei äusseren, bogenförmig gekrümmten Längsstreben der Rückenlehne gebildet, und zwar von deren sich unterhalb des Sitzes erstreckenden Abschnitten. Der Sitz weist eine sich im Abstand von der hinteren Sitzkante erstreckende, zu dieser Sitzkante etwa parallele Stange auf, deren beide Enden in zwei aufeinander ausgerichteten, inneren Längsnuten der einen bzw. der anderen Längsstrebe der Rückenlehne aufgenommen und beweglich geführt sind, und welche mit zwei kammartig ausgebildeten Verzahnungen an einem mit der Rückenlehne verbundenen Schwenkrahmen zur Festlegung des Sitzes im Bereich der hinteren Sitzkante in verschiedenen Abständen von der mittleren Drehachse des Kreuzgestells zusammenwirkt. Der rechteckige Schwenkrahmen ist zwischen der Rückenlehne und der Stange des Sitzes angeordnet, an der Rückenlehne um eine oberhalb dieser Stange verlaufende und dazu parallele Drehachse schwenkbar gelagert und mit einer oberen und einer unteren, zu dieser Drehachse parallelen Betätigungsstange sowie zwei Seitenstreben versehen, auf deren rückwärtigen, der Stange des Sitzes zugewandten Seiten die eine bzw. die andere kammartige Verzahnung ausgebildet ist, welche aufeinander ausgerichtet sind. Aufgrund der geschilderten Aufhängung hat der Schwenkrahmen die Neigung, durch sein Eigengewicht auf die Stange des Sitzes zu zu schwenken und mit seinen kammartigen Verzahnungen im Eingriff mit der Stange zu bleiben.

Zur Höhenverstellung des Sitzes muss diese Stange angehoben und der Schwenkrahmen an einer der Betätigungsstangen entgegen der Wirkung seines Eigengewichtes auf die Rückenlehne zu verschwenkt, dann die Stange des Sitzes wunschgemäss nach oben bzw. unten bewegt und schliesslich der Schwenkrahmen wieder losgelassen werden, um in Eingriff mit der Stange verschwenken zu können. Bei dieser Höhenverstellung des Sitzes verändert sich die Neigung der Rückenlehne entsprechend, da die Stange des Sitzes mit den beiden Enden in den inneren Längsnuten der beiden Längsstreben der Rükkenlehne läuft. Der geschilderte Mechanismus zur Höhenverstellung des Sitzes unter gleichzeitiger Neigungsverstellung der Rückenlehne istverhältnismässig verwickelt und aufwendig sowie störanfällig, weil aufgrund der relativ grossen Länge der Stange des Sitzes und Breite des Schwenkrahmens, welche sich quer über die gesamte Breite des Stuhles bzw. der Rückenlehne desselben erstrecken, Fluchtungsfehler, Fehlverrastungen zwischen Stange und Schwenkrahmen, Verklemmungen usw. nicht ausgeschlossen werden können. Auch erfordert er verhältnismässig komplizierte Bewegungen und einen gewissen Kraftaufwand zur Betätigung.

Der Erfindung liegt die Aufgabe zugrunde, einen Stuhl, insbesondere Gartenstuhl, der eingangs angegebenen Gattung zu schaffen, bei welchem auf einfache Weise die Höhenverstellung des Sitzes bei gleichzeitiger Neigungsverstellung der Rückenlehne verbessert ist, insbesondere störungsfrei und zuverlässig erfolgt, ohne dass der jeweilige Benutzer übermässige Kraft aufwenden und komplizierte Bewegungen des Stuhles vornehmen müsste, wobei die Verrastung des Stuhles in der jeweils eingestellten Stellung möglichst auch noch optisch kontrollierbar und eine federnde Ausbildung des Stuhles möglich sein soll, ebenso wie die einfache Verwirklichung unterschiedlicher gegenseitiger Abhängigkeiten zwischen Sitzhöhe und Rückenlehnenneigung.

Diese Aufgabe ist durch die im kennzeichnenden Teil des Patentanspruches 1 angegebenen Merkmale gelöst. Vorteilhafte Ausgestaltungen des erfindungsgemässen Stuhles sind in den restlichen Patentansprüchen gekennzeichnet.

Nachstehend ist eine Ausführungsform des erfindungsgemässen Stuhles anhand der Zeichnung beispielsweise beschrieben.

Darin zeigen, jeweils schematisch:
Fig. 1 eine Seitenansicht eines erfindungsgemäss ausgebildeten Gartenstuhls;
Fig. 2 die Ansicht von hinten des Gartenstuhls gemäss Fig. 1, nämlich die Ansicht in Richtung des Pfeiles II in Fig. 1; und
Fig. 3 den Längsschnitt entlang der Linie A-B in Fig. 2.

Der Gartenstuhl besteht im wesentlichen aus einem Sitz 1, einer Rückenlehne 2 und einem Kreuzgestell 3, welches es erlaubt, die Höhe des Sitzes 1 über der Standfläche zu verändern.

Das Kreuzgestell 3 weist eine mittlere Drehachse 4 auf, welche im wesentlichen parallel zur vorderen Sitzkante 5 und zur hinteren Sitzkante 6 verläuft. Der Sitz 1 und die Rückenlehne 2 sind um eine zur mittleren Drehachse 4 parallele Drehachse 7 schwenkbar miteinander verbunden.

Gemäss Fig. 2 weist die Rückenlehne 2 vier zueinander parallele, im Abstand voneinander angeordnete Längsstreben 8 auf, welche am oberen Ende durch eine Querstrebe 9 miteinander verbunden sind und am unteren Ende auf einer Achse 10 sitzen. Auf dieser ist auch der Sitz 1 schwenkbar gelagert, so dass also die Achse 10 die erwähnte Drehachse 7 gemäss Fig. 1 definiert.

Das Kreuzgestell 3 besteht aus zwei Stützstrebenpaaren 11 und 12, welche um die mittlere Drehachse 4 schwenkbar miteinander verbunden sind. Das Stützstrebenpaar 11 ist am oberen Ende im Bereich der vorderen Sitzkante 5 am Sitz 1 um eine zur mittleren Drehachse 4 parallele zweite Drehachse 13 schwenkbar angelenkt. Das andere Stützstrebenpaar 12 erstreckt sich auf der dem Sitz 1 abgewandten Seite von der mittleren Drehachse 4 weg nach unten und ist mit einem mittleren Arm 14 zur rastenden Verbindung mit der Rückenlehne 2 versehen.

Der Arm 14 ist als Metallbeschlag ausgebildet und von zwei zueinander parallelen Platten 15 sowie 16 gebildet, welche sich über die mittlere Drehachse 4 hinweg zwischen das zugehörige Stützstrebenpaar 12 mit einem breiteren Abschnitt 15_{'} bzw. 16_{'} erstrecken und damit am Stützstrebenpaar 12 befestigt sind. Im Bereich des schmaleren Teils des Armes 14, welcher sich in der Mitte zwischen den beiden zueinander parallelen Stützstreben 12 von der mittleren Drehachse 4weg zum Sitz 1 und zur Rückenlehne 2 hin erstreckt, weisen die beiden Platten 15 und 16 einen grösseren gegenseitigen Abstand auf, um einen Längsschlitz 17 zu bilden. Quer durch diesen hindurch erstreckt sich die dritte Drehachse bzw. die Achse 10, welche die Rückenlehne 2 und den Sitz 1 schwenkbar miteinander verbindet.

Der Arm 14 ist mit dem freien Ende 14' an der Rückenlehne 2 in verschiedenen Abständen von der dritten Drehachse 7 bzw. der Achse 10 festlegbar. Dazu weist der Arm 14 am freien Ende 14' zwei seitliche, aufeinander ausgerichtete Raststifte 18 auf, und sind an den einander zugewandten Innenseiten der beiden mittleren Längsstreben 8 der Rückenlehne 2, zwischen welche der Arm 14 ragt, zwei aufeinander ausgerichtete Rastschlitze 19 vorgesehen, in welche die Raststifte 18 ragen. Wie besonders deutlich aus Fig. 3 hervorgeht, sind die sich in Rückenlehnenlängsrichtung erstreckenden Rastschlitze 19 jeweils kammförmig ausgebildet und mit mehreren in unterschiedlichen Abständen von der dritten Drehachse 7 bzw. der Achse 10 zwischen Rücklehne 2 und Sitz 1 angeordneten Seitenschlitzen 20 versehen, welche sich auf der dem Sitz 1 abgewandten Seite des jeweiligen Rastschlitzes 19 erstrecken und mit der Längsachse 21 der jeweiligen Längsstrebe 8 einen spitzen Winkel a einschliessen. Im verrasteten Zustand greifen die beiden Raststifte 18 jeweils in zwei miteinander fluchtende Seitenschlitze 20 der beiden Rastschlitze 19 ein, um die Rückenlehne 2 abzustützen, welche hinsichtlich ihrer Neigung dadurch fixiert ist, dass die dritte Drehachse 7 bzw. die Achse 10, welche die Rückenlehne 2 mit dem Sitz 1 verbindet, im Längsschlitz 17 des Armes 14 ge führt ist. Wie besonders deutlich aus Fig. 3 ersichtlich ist, ist der Arm 14 abgebogen. Durch entsprechende Wahl der Gestalt des Längsschlitzes 17 bzw. des Verlaufs desselben ist es möglich, verschiedenen Höhen des Sitzes 1 beliebige Neigungen der Rückenlehne 2 zuzuordnen.

Im dargestellten Fall nimmt der Sitz 1 die höchste Stellung ein, da die beiden Raststifte 18 des Armes 14 in die untersten Seitenschlitze 20 der Rastschlitze 19 eingreifen. Um den Sitz 1 tiefer zu stellen, also seinen Abstand von der Standfläche des Gartenstuhles zu verringern, genügt es, die Rückenlehne 2 geringfügig anzuheben, so dass die beiden Raststifte 18 des Armes 14 aus den beiden untersten Seitenschlitzen 20 der beiden Rastschlitze 19 an der Rückenlehne 2 herauslaufen, wonach die Rückenlehne 2 abgesenkt wird, bis der Sitz 1 die gewünschte Höhe einnimmt, woraufhin die beiden Raststifte 18 des Armes 14 in die beiden dann damit fluchtenden Seitenschlitze 20 der beiden Rastschlitze 19 der Rückenlehne 2 durch entsprechende Bewegung der letzteren eingeführt werden, um den Gartenstuhl in der neuen Stellung von Sitz 1 und Rückenlehne 2 zu halten.

Der Gartenstuhl ist sehr leicht und einfach zur Höhenverstellung des Sitzes 1 zu bedienen, wobei die zuverlässige gegenseitige Verrastung von Arm 14 und Rückenlehne 2 durch Inaugenscheinnahme kontrolliert werden kann. Die Stabilität und Standfestigkeit des Gartenstuhles sind ausgezeichnet.

Wenn der Arm 14 aus Federstahl hergestellt wird, indem beispielsweise für die beiden Platten 15 und 16 Federstahlblech verwendet wird, dann ergibt sich im Verein mit der besonders deutlich aus Fig. 3 ersichtlichen, abgewinkelten Gestalt des Armes 14 eine ausgezeichnete Federwirkung, also Abfederung des Sitzes 1 und der Rückenlehne 2 gegenüber dem Kreuzgestell 3. Diese ohne Mehraufwand auf einfachste Weise zu verwirklichende federnde Ausbildung des Gartenstuhles erhöht den Sitzkomfort beträchtlich.

## Patentansprüche

1. Stuhl, insbesondere Gartenstuhl, mit neigungsverstellbarer Rückenlehne (2) und höhenverstellbarem Sitz (1) an einem Kreuzgestell (3) mit zwei Stützstrebenpaaren (11 und 12), welche um eine zu der vorderen und der hinteren Sitzkante (5 bzw. 6) im wesentlichen parallele, mittlere Drehachse (4) schwenkbar miteinander verbunden sind, wobei der Sitz (1) im Bereich der vorderen Sitzkante (5) an dem einen Stützstrebenpaar (11) um eine zur mittleren Drehachse (4) parallele, zweite Drehachse (13) schwenkbar angelenkt und im Bereich der hinteren Sitzkante (6) an dem anderen Stützstrebenpaar (12) in dessen Längsrichtung beweglich geführt sowie in verschiedenen Abständen von der mittleren Drehachse (4) festlegbar ist, dadurch gekennzeichnet, dass
a) die Rückenlehne (2) im Bereich der hinteren Sitzkante (6) am Sitz (1) um eine zur mittleren Drehachse (4) parallele, dritte Drehachse (7) schwenkbar angelenkt ist und
b) das andere Stützstrebenpaar (12) sich nur auf der dem Sitz (1) abgewandten Seite von der mittleren Drehachse (4) weg erstreckt sowie über einen mittleren Arm (14) am Sitz (1) angreift, welcher
c) an diesem Stützstrebenpaar (12) befestigt ist, von demselben weg zum Sitz (1) hin ragt, einen Längsschlitz (17) aufweist, durch den sich die dritte Drehachse (7) erstreckt, und mit dem freien Ende (14_{'}) an der Rückenlehne (2) in verschiedenen Abständen von der dritten Drehachse (7) festlegbar ist.

2. Stuhl nach Anspruch 1, dadurch gekennzeichnet, dass der Arm (14) von zwei zueinander parallelen Platten (15 und 16) gebildet ist, welche den Längsschlitz (17) begrenzen und sich über die mittlere Drehachse (4) hinweg jeweils mit einem Abschnitt (15' bzw. 16') zwischen das zugehörige Stützstrebenpaar (12) erstrecken, an dem sie mit den Abschnitten (15_{'} und 16') befestigt sind.

3. Stuhl nach Anspruch 1 oder 2, dadurch gekennzeichnet, dass der Arm (14) als Metallbeschlag ausgebildet ist.

4. Stuhl nach Anspruch 3, dadurch gekennzeichnet, dass der Arm (14) aus Federstahl hergestellt ist.

5. Stuhl nach Anspruch 4 in Verbindung mit Anspruch 2, dadurch gekennzeichnet, dass die beiden Platten (15 und 16) jeweils aus einem Federstahlblech bestehen.

6. Stuhl nach einem der vorstehenden Ansprüche, dadurch gekennzeichnet, dass der Arm (14) am freien Ende (14') zwei seitliche, aufeinander ausgerichtete Raststifte (18) aufweist, welche in zwei einander gegenüberliegende Rastschlitze (19) an der Rückenlehne (2) ragen, die jeweils kammförmig ausgebildet sind und mehrere in unterschiedlichen Abständen von der dritten Drehachse (7) angeordnete Seitenschlitze (20) zur Aufnahme des benachbarten Raststiftes (18) in der jeweiligen Höhenstellung des Sitzes (1) aufweisen.

## Claims

1. Chair, particularly garden chair, having a back-rest (2) adjustable in inclination and a seat (1) adjustable in height on a cross-frame (3) having two pairs of support struts (11 and 12) connected with each other for pivoting movement about a central axis of rotation (4) substantially parallel to the frontal and rear seat edges (5 and respectively 6), said seat (1) being hinged in the region of the frontal seat edge (5) to one of said pairs of support struts (11) for pivoting movement about a second axis of rotation (13) parallel to said central axis of rotation (4) and being guided in the region of the rear seat edge (6) on the other pair of support struts (12) for movement in the longitudinal direction thereof to be locked at different distances from said central axis of rotation (4), characterized in that
a) said back-rest (2) is hinged to said seat (1) in the region of the rear seat edge (6) for pivoting movement about a third axis of rotation (7) parallel to said central axis of rotation (4) and
b) said other pair of support struts (12) extends only on the side remote from said seat (1) from said central axis of rotation (4) and engages the seat (1) through a central arm (14) which
c) is secured to said pair of support struts (12), extends therefrom towards said seat (1), includes a longitudinal slot (17) through which said third axis of rotation (7) extends, and is adapted to be locked with its free end (14') on said back-rest (2) at different distances from the third axis of rotation (7).

2. Chair according to claim 1, characterized in that said arm (14) is formed by two mutually parallel plates (15 and 16) limiting said longitudinal slot (17) and each extending with a section (15_{'} and respectively 16') beyond said central axis of rotation (4) between the corresponding pair of support struts (12) to which they are secured with said sections (15' and 16').

3. Chair according to claim 1 or 2, characterized in that said arm (14) is designed as a metal mounting.

4. Chair according to claim 3, characterized in that said arm (14) is made of spring steel.

5. Chair according to claim 4 in connection with claim 2, characterized in that said two plates (15 and 16) each consist of a spring steel plate.

6. Chair according to any preceding claim, characterized in that said arm (14) includes two lateral, mutually aligned catch pins (18) at its free end (14') which project into two mutually opposed catch slots (19) on said back-rest (2) each designed in form of a comb and having several lateral slots (20) disposed at different distances from said third axis of rotation (7) to receive the adjacent catch pin (18) in the respective height position of said seat (1).

## Revendications

1. Chaise, notamment chaise de jardin, à dossier (2) réglable en inclinaison et à siège (1) réglable en hauteur sur un piètement en croix (3) comportant deux paires d'entretoises supports (11 et 12) qui sont réunies entre elles avec possibilité de pivotement autour d'un axe de rotation central (4) sensiblement parallèle aux bords avant et arrière (5 et respectivement 6) du siège, le siège (1) étant articulé dans la région du bord avant (5) du siège sur l'une des paires d'entretoises supports (11) avec possibilité de pivotement autour d'un deuxième axe de rotation (13) parallèle à l'axe de rotation central (4) et étant guidé dans la région du bord arrière (6) du siège sur l'autre paire d'entretoises supports (12) avec possibilité de mouvement dans le sens longitudinal d'elle pour être immobilisé à différentes distances de l'axe de rotation central (4), caractérisée en ce que:
a) le dossier (2) est articulé sur le siège (1) dans la région du bord arrière (6) du siège avec possibilité de pivotement autour d'un troisième axe de rotation (7) parallèle à l'axe de rotation central (4), et
b) l'autre paire d'entretoises supports (12) ne s'etend que sur le côté de l'axe de rotation central (4) qui est le plus éloigné du siège (1) et attaque le siège (1) par l'intermédiaire d'un bras central (14) qui
c) est fixé à cette paire d'entretoises supports (12), s'étend de celle-ci vers le siège (1 présente une fente longitudinale (17) à travers laquelle s'étend la troisième axe de rotation (7), et peut être immobilisé sur le dossier (2) par son extrémité libre (14') à différentes distances de la troisième axe de rotation (7).

2. Chaise selon la revendication 1, caractérisée en ce que le bras (14) est formé de deux plaques parallèles entre elles (15 et 16), qui limitent la fente longitudinale (17) et s'étendent chacune par un segment (15' et respectivement 16') au-delà de l'axe de rotation central (4) entre la paire correspondante d'entretoises supports (12), à laquelle elles sont fixées par les segments (15' et 16').

3. Chaise selon la revendication 1 ou 2, caractérisée en ce que le bras (14) est réalisé sous la forme d'une ferrure métallique.

4. Chaise selon la revendication 3, caractérisée en ce que le bras (14) est fabriqué en acier à ressorts.

5. Chaise selon la revendication 4 en combinaison avec la revendication 2, caractérisée en ce que les deux plaques (15 et 16) sont composées chacune d'une tôle d'acier à ressorts.

6. Chaise selon l'une des revendications précédentes, caractérisée en ce que le bras (14) présente à son extrémité libre (14') deux doigts de verrouillage latéraux (18) alignés l'un sur l'autre, qui sont engagés dans deux fentes de verrouillage (19) opposées l'une à l'autre, ménagées sur le dossier (2) qui sont réalisées chacune en forme de peigne et présentent chacune plusieurs fentes latérales (20) disposées à différentes distances de la troisième axe de rotation (7), pour recevoir le doigt de verrouillage (18) adjacent dans la position en hauteur correspondante du siège (1).
